# EUROPÄISCHE PATENTSCHRIFT

(11) **EP 0 345 449 B1**
(45) Veröffentlichungstag und Bekanntmachung des Hinweises auf die Patenterteilung: **26.08.1992**
(21) Anmeldenummer: 89107310.8
(22) Anmeldetag: 22.04.1989
(51) Int. Cl.: B26B 19/10

(54) **Langhaarschneideinrichtung für Trockenrasierapparate**
Long hair cutter for a dry-shaver
Tondeuse pour rasoir à sec

(30) Priorität: 04.06.1988 DE 3819055
(43) Veröffentlichungstag der Anmeldung: 13.12.1989
(73) Patentinhaber: Braun Aktiengesellschaft, Frankfurt am Main (DE)
(72) Erfinder: Jestädt, Albrecht, D-6382 Friedrichsdorf (DE); Oprach, Klaus, D-6231 Schwalbach (DE); Schäfer, Gerhard, D-6000 Frankfurt am Main 56 (DE); Heintke, Hans Eberhard, D-6480 Wächtersbach 1 (DE)

(56) Entgegenhaltungen:
- EP-A- 0 008 483
- DE-A- 3 303 989

## Beschreibung

Langhaarschneideinrichtung für Trockenrasierapparate mit einem an einem Gehäuse fest angeordneten Scherkamm, mit einer Anlagefläche für die Anlagefläche eines Klingenblattes, das über wenigstens einen Mitnehmer mit einem von einem Antrieb antreibbaren Tragkörper gekoppelt ist und wenigstens einer sich einerseits am Tragkörper und andererseits am Gehäuse abstützenden Andruckfeder.

Eine derartige Langhaarschneideinrichtung ist aus der DE-C-33 03 989 bekannt. Sowohl die Schneidkämme als auch die Klingenblätter von Langhaarschneideinrichtungen werden zur Herstellung scharfer Schneidkanten an den Schneidzähnen auf den jeweiligen zur Anlage gelangenden Seiten plan geschliffen. Bedingt durch die relativ dünne Wandstärke dieser Schneidteile stellt sich mit der Freigabe und Entnahme der in der Schneidvorrichtung fest eingespannten und plan geschliffenen Schneidteile ein Materialverzug in Form einer leichten Krümmung ein, die einer ebenflächigen Anlage der Schneidteile über deren gesamte Längserstreckung entgegensteht. Die sonach aus dem Schleifvorgang resultierenden, im montierten Zustand der Langhaarschneideinrichtung gegeneinander verlaufenden Krümmungen der Schneidteile bewirken durch die sich an den Endseiten ihrer Längserstreckung einstellende Anlage eine ungleichmäßige Verteilung der von den Andruckfedern auf den Tragkörper ausgeübten Andruckkräfte.

Aus der EP-A-0 008 483 ist eine Langhaarschneideinrichtung bekannt, bestehend aus einem an einem Gehäuse fest angeordneten Scherkamm, einem von einem Antrieb angetriebenen Klingenblatt und einem von Andruckfedern beaufschlagten, im Gehäuse kippbar gelagerten Andruckhebel, dessen jeweils endseitig vorgesehene Hebelarme an dem hin- und herbewegbaren Klingenblatt anliegen und dieses in Anlage an dem Scherkamm halten.

Aufgabe der Erfindung ist es, eine Langhaarschneideinrichtung der eingangs genannten Art zu schaffen, bei der sich im montierten Zustand eine optimale Anlage der zusammenwirkenden Schneidbereiche von Scherkamm und Klingenblatt über deren Längserstreckung automatisch einstellt.

Nach der Erfindung wird diese Aufgabe bei einer Langhaarschneideinrichtung der eingangs genannten Art dadurch gelöst, daß an dem Tragkörper an der den Schneidzähnen des Klingenblattes zugewandten Seite eine geringfügig hervorstehende, aus plastischem Material bestehende Auflagekante mit sich zum Klingenblatt verjüngendem Querschnittsprofil vorgesehen ist, daß die Auflagekante im gesamten Bereich des Zahngrundes an dem Klingenblatt anliegt und daß durch Verformung von Auflagekante und Klingenblatt mittels der von der Andruckfeder über den Tragkörper auf die Auflagekante und das Klingenblatt ausgeübten Andruckkraft die Anlage des Klingenblattes an dem Scherkamm herstellbar ist.

Die Lösung nach der Erfindung zeichnet sich durch eine sich im montierten Zustand der Langhaarschneideinrichtung automatisch einstellende, gute Anlage der Schneidbereiche von Klingenblatt und Scherkamm über deren gesamten Längserstreckung aus mit der Folge einer wesentlich verbesserten Schneidleistung. Mittels Verformung der aus einem plastischen Material bestehenden Auflagekante sowie des Klingenblattes wird der aus der Herstellung von Klingenblatt und Scherkamm resultierende Materialverzug ausgeglichen.

Nach einer besonders vorteilhaften Ausführungsform der Erfindung ist die Auflagekante an dem Tragkörper angeformt.

Vorzugsweise ist das Querschnittsprofil der Auflagekante dreiecksförmig ausgebildet.

Nach einer Ausführungsform der Erfindung ist die Auflagekante, sich in Verlängerung der Seitenwand des Tragkörper erstreckend, auf dessen oberer Seitenwand vorgesehen.

Nach einer bevorzugten Ausführungsform der Erfindung ist die Auflagekante gegenüber der oberen Seitenwand und der vorderen Seitenwand hervorstehend ausgebildet.

Eine besonders gute Anlage der Schneidbereiche von Scherkamm und Klingenblatt wird nach der Erfindung dadurch erzielt, daß die Auflagekante sowohl elastisch als auch plastisch verformbar ist.

Zweckmäßigerweise weist das Klingenblatt ein geringes Widerstandsmoment in Andruckrichtung der Andruckfedern auf.

Weitere Vorteile und Einzelheiten der Erfindung ergeben sich aus der nachfolgenden Beschreibung und den Zeichnungen, in denen bevorzugte Ausführungsbeispiele einer Langhaarschneideinrichtung dargestellt sind, und zwar zeigen
Fig. 1 eine Seitenansicht eines Scherkopfrahmens mit einem Teilschnitt im Bereich der Langhaarschneideinrichtung;
Fig. 2 eine Vorderansicht eines Scherkopfrahmens gemäß Pfeilrichtung A nach Fig. 1 mit einer Scherfolie und einer Langhaarschneideinrichtung und einem Teilschnitt in der vorderen Gehäusewand;
Fig. 3 einen Schnitt durch eine in einem Schiebeschalter vorgesehenen Langhaarschneideinrichtung;
Fig. 4 den oberen Teil eines Tragkörpers mit einem Klingenblatt;
Fig. 5 den oberen Teil eines Tragkörpers mit Auflagekante.

In Fig. 1 und 2 ist der Scherkopfrahmen eines Trockenrasierapparates mit 1, das teilweise im Schnitt dargestellte Gehäuse mit 2 und die Stirnwange mit 3 bezeichnet. An der Innenwandung der Gehäusewand 2.1 ist eine sich in Längsrichtung erstreckende Stützleiste 4 angeformt.

Die Langhaarschneideinrichtung weist einen feststehenden Scherkamm 5, ein bewegliches, mit einem Tragkörper 7 gekoppeltes Klingenblatt 6 sowie Andruckfedern 8, die sich auf der Stützleiste 4 abstützen und eine am Tragkörper 7 angeformte Gabel 9 auf.

Die Langhaarschneideinrichtung ist im Betriebszustand dargestellt. Der verschiebbare Antriebshebel 10 befindet sich über den angeformten Antriebsbolzen 11 in der U-förmigen Ausnehmung der Gabel 9 und überträgt auf diese Weise die oszillierende Bewegung des im Einschaltzustand befindlichen Antriebshebels 10 auf die bewegliche Scherklinge. Durch Verschiebung des Antriebshebels 10 in Pfeilrichtung B gleitet der Antriebsbolzen 11 aus der Gabel 9 heraus, wodurch die Langhaarschneideinrichtung zum Stillstand kommt.

Die Scherfolie 12 ist im Scherkopfrahmen 1 in bekannter Weise gehalten, während der feststehende Scherkamm 5, wie aus Fig. 2 ersichtlich, von zwei Schrauben oder Nieten 13 auf einem am Scherkopfrahmen 1 vorgesehenen Sims 14 befestigt ist. Die Gehäusewand 2.1 des Gehäuses 2 des Scherkopfrahmens endet kurz unterhalb des beweglichen Klingenblattes 6, so daß hier ein schmaler Spalt 27 entsteht, durch den teilweise der Tragkörper 7 über die gesamte Längserstreckung sichtbar ist. Der in der Gehäusewandung 2.1 vorgenommene Teilschnitt gibt den Antriebshebel 10 mit dem Antriebsbolzen 11, die Gabel 9, den Tragkörper 7, zwei Andruckfedern 8 und eine Führungsleiste 15 zu erkennen, soweit diese durch den Teilschnitt freigelegt werden.

Die Andruckfedern 8 stützen sich auf der gestrichelt dargestellten Stützleiste 4, die sich auf der Innenseite der Gehäusewandung 2.1 des Scherkopfrahmens befindet, ab und ragen mit ihrem entgegengesetzten Ende in am Tragkörper 7 befindliche Ausnehmungen 16 hinein. Diese Ausnehmungen 16 definieren die Lage und den Druckpunkt der Andruckfedern im Tragkörper 7 und dienen darüber hinaus zur Führung und Erleichterung der Montage dieser in Eingriff miteinander stehenden Bauteile. Vorzugsweise sind vier Ausnehmungen 16 im Tragkörper 7 und vier Andruckfedern in der dargestellten Langhaarschneideinrichtung vorgesehen.

Durch den Teilschnitt ist eine Führungsleiste 15 sichtbar, deren Aufgabe darin besteht, den Tragkörper 7 in seiner Gleitposition zu halten, das heißt eine Bewegung oder Auswanderung des Tragkörpers 7 in Pfeilrichtung A nach Fig. 1 zu verhindern.

Der Teilschnitt zeigt, ausgehend von der Mittellinie, lediglich die rechte Seite des Tragkörpers 7 mit der Führungsleiste 15 und zwei Andruckfedern 8. Es versteht sich von selbst, daß die linke Seite spiegelbildlich ausgebildet ist.

Oberhalb der Gabel 9 ist am Tragkörper 7 ein Durchbruch vorgesehen, durch den der am Tragkörper angeformte Mitnehmer 18, über den das Klingenblatt 6 mit dem Tragkörper gekoppelt ist, sichtbar dargestellt ist.

Alternativ kann auch eine Zweipunkt- oder Dreipunktbefestigung des Klingenblattes auf dem Tragkörper 7 vorgesehen werden. Entsprechend der Form des bzw. der Mitnehmer 18 sind die Aufnahmedurchbrüche im Klingenblatt 6 vorzusehen, wobei Mitnehmer und Aufnahmedurchbrüche in Bewegungsrichtung C des Klingenblattes 6 spielfrei ineinandergreifen.

An dem Tragkörper 7 ist an der den Schneidzähnen 30 des Klingenblattes 6 zugewandten Seite eine geringfügig hervorstehende, aus plastischem Material bestehende Auflagekante 31 mit sich zum Klingenblatt 6 verjüngenden Querschnittsprofil angeformt. Bei dem Ausführungsbeispiel nach den Figuren 1 und 3 ist die Auflagekante gegenüber der oberen Seitenwand 33 und gegenüber der vorderen Seitenwand 34 des Tragkörpers 7 hervorstehend mit einem spitzwinklig zum Klingenblatt 6 ausgerichteten Querschnittsprofil ausgebildet. Das Querschnittsprofil der Auflagekante 31 kann auch wie in Fig. 5 dargestellt, dreieckförmig, mit einer sich in Verlängerung der vorderen Seitenwand 34 des Tragkörpers 7 erstreckenden Seitenwand ausgebildet und sich gegenüber der oberen Seitenwand 33 des Tragkörpers 7 erstreckend, an diesem angeformt sein.

Fig. 4 zeigt den oberen Teil eines Tragkörpers 7 mit einem darauf angeordneten, im Schnitt dargestellten Klingenblatt 6, im vormontierten Zustand. Das Klingenblatt 6 liegt einerseits auf der Auflagekante 31 und andererseits auf der oberen Seitenwand 33 des Tragkörpers 7 auf, wobei das sich verjüngende Querschnittsprofil der Auflagekante 31 unmittelbar am Zahngrund 32 der Schneidzähne 30 anliegt. Der bzw. die auf der oberen Seitenwand 33 am Tragkörper 7 angeformten Mitnehmer 18 greifen in im Klingenblatt 6 vorgesehene Aufnahmedurchbrüche 21 zwecks Mitnahme des Klingenblattes ein.

Im Verlauf des Zusammenbaus der Langhaarschneideinrichtung in einem Scherkopfrahmen nach Fig. 1 oder einem Schiebeschalter 35 nach Fig. 3, vollzieht das Klingenblatt 6 unter Einwirkung der von der Andruckfeder 8 bzw. den Andruckfedern 8 auf den Tragkörper 7 ausgeübten Andruckkraft, die über die Auflagekante 31 auf das Klingenblatt übergeleitet wird, eine Schwenkbewegung. Das Klingen blatt 6 hebt sich dabei von der oberen Seitenwand 33 ab und gelangt mit seiner Anlagefläche 24 zur Anlage an die Anlagefläche 25 des am Gehäuse 2 befestigten Scherkammes 5. Das Klingenblatt 6 wird sonach ausschließlich über die Auflagekante 31 in Anlage an dem Scherkamm 5 gehalten. Mittels der von der bzw. den Andruckfedern über den Tragkörper 7 auf die Auflagekante 31 und das Klingenblatt 6 ausgeübten Andruckkraft stellt sich eine Verformung der aus einem plastischen Material bestehenden Auflagekante 31 und des Klingenblattes 6 ein, dessen Widerstandsmoment in Andruckrichtung der Andruckfedern 8 eine geringe Durchbiegung erlaubt. Die elastische und/oder plastische Verformung der Auflagekante 31 in Kombination mit der Durchbiegung des Klingenblattes 6 bewirkt eine hervorragende Anlage des Klingenblattes an dem Scherkamm, insbesondere im Schneidbereich der Schneidzähne von Klingenblatt und Scherkamm, die sich im Ergebnis durch eine besonders gute Schneidleistung der Langhaarschneideinrichtung auszeichnet.

Das Ausführungsbeispiel nach Fig. 3 zeigt den oberen Teil eines an einem Rasierapparat vorgesehenen, die Langhaarschneideinrichtung aufnehmenden Schaltschiebers 35, mittels dem die Langhaarschneideinrichtung am Rasierapparat verschiebbar vorgesehen werden kann. Die längsseitigen Enden des abgewinkelten Scherkammes 5 sind auf dem Gehäuse 2 des Schaltschiebers 35 - aus der Schnittdarstellung nicht ersichtlich - befestigt. Der Tragkörper 7 ist zwischen der Gehäusewand 2.1 des Schaltschiebers 35 und der abgewinkelten Wand 36 des Scherkammes 5 gleitend gelagert. Mittels sich einerseits an der Stützleiste 4 der Gehäusewand 2.1 abstützenden und andererseits auf den Tragkörper 7 einwirkenden Andruckfedern 8 - von denen nur eine dargestellt ist - wird deren Andruckkraft über die Auflagekante 31 auf das Klingenblatt 6 übertragen. Das mit dem Mitnehmer 18 gekoppelte Klingenblatt 6 - wie ersichtlich - wird im montierten Zustand nur von der am Tragkörper angeformten Auflagekante 31 getragen. Die sich zum Klingenblatt 6 verjüngend ausgebildete Auflagekante 31 liegt im Bereich des Zahngrundes 32 am Klingenblatt 6 an und bewirkt eine gute Anlage der Anlageflächen 24 und 25 von Klingenblatt und Scherkamm unter Einwirkung der Andruckkraft der Andruckfedern 8, insbesondere im Schneidbereich der Schneidzähne 30 des Klingenblattes und der Schneidzähne 37 des Scherkammes. Die aus einem plastischen Material bestehende Auflagekante 31 erstreckt sich über die gesamte Länge von Klingenblatt 6 und Scherkamm 5 und bewirkt mittels elastischer und plastischer Verformung sowie einer leichten Durchbiegung des Klingenblattes eine hervorragende Anlage der Anlageflächen 24 und 25 über deren gesamte Längserstreckung, insbesondere im Schneidbereich der Schneidzähne 30 und 37.

Zwecks Reibungsverminderung zwischen Klingenblatt 6 und Scherkamm 5 weist die Gleitfläche 25 eine U-förmige Vertiefung 38 - Fig. 3 -oder eine Unterbrechung auf, die beispielsweise durch eine entsprechende Formgebung eines aus einem Blechstreifen gefalteten Scherkammes herstellbar ist - Fig. 1 - .

## Patentansprüche

1. Langhaarschneideinrichtung für Trockenrasierapparate mit einem an einem Gehäuse (2) fest angeordneten Scherkamm (5), mit einer Anlagefläche (25) für die Anlagefläche (24) eines Klingenblatts (6), das über wenigstens einen Mitnehmer (18) mit einem von einem Antrieb (10) antreibbaren Tragkörper (7) gekoppelt ist und wenigstens einer sich einerseits am Tragkörper (7) und andererseits am Gehäuse (2) abstützenden Andruckfeder (8), dadurch gekennzeichnet, daß an dem Tragkörper (7) an der den Schneidzähnen (30) des Klingenblattes (6) zugewandten Seite eine geringfügig hervorstehende, aus plastischem Material bestehende Auflagekante (31) mit sich zum Klingenblatt (6) verjüngendem Querschnittsprofil vorgesehen ist, daß die Auflagekante (31) im gesamten Bereich des Zahngrundes (32) der Schneidzähne (30) an dem Klingenblatt (6) anliegt und daß durch Verformung von Auflagekante (31) und Klingenblatt (6) mittels der von der Andruckfeder (8) über den Tragkörper (7) auf die Auflagekante (31) und auf das Klingenblatt (6) ausgeübten Andruckkraft die Anlage des Klingenblattes (6) an dem Scherkamm (5) hergestellt wird.

2. Langhaarschneideinrichtung nach Anspruch 1, dadurch gekennzeichnet, daß die Auflagekante (31) an dem Tragkörper (7) angeformt ist.

3. Langhaarschneideinrichtung nach einem der vorhergehenden Ansprüche, dadurch gekennzeichnet, daß das Querschnittsprofil der Auflagekante (31) dreiecksförmig ausgebildet ist.

4. Langhaarschneideinrichtung nach einem der vorhergehenden Ansprüche, dadurch gekennzeichnet, daß die Auflagekante (31) sich in Verlängerung der vorderen Seitenwand (34) des Tragkörpers (7) erstreckend auf dessen oberen Seitenwand (33) vorgesehen ist.

5. Langhaarschneideinrichtung nach einem der Ansprüche 1 - 3, dadurch gekennzeichnet, daß die Auflagekante (31) sich gegenüber der oberen Seitenwand (33) und der vorderen Seitenwand (34) hervorstehend ausgebildet ist.

6. Langhaarschneideinrichtung nach Anspruch 1, dadurch gekennzeichnet, daß die Auflagekante (31) sowohl elastisch als auch plastisch verformbar ist.

7. Langhaarschneideinrichtung nach Anspruch 1, dadurch gekennzeichnet, daß das Klingenblatt (6) ein geringes Widerstandsmoment in Andruckrichtung der Andruckfedern (8) aufweist.

## Claims

1. A long-hair trimming device for dry shaving apparatus, with a cutting comb (5) arranged fast with a housing (2) and having an abutment surface (25) for engagement with an abutment surface (24) of a cutting blade (6) which is coupled to a carrier body (7) via at least one driving member (18), the carrier body being adapted to be driven by a drive means (10), and with at least one pressure spring (8) bearing with one end against the carrier body (7) while its other end takes support upon the housing (2), characterized in that the carrier body (7) provides on the side close to the cutting teeth (30) of the cutting blade (6) a slightly protruding seating edge (31) made of a plastics material and having its cross-sectional profile tapering in the direction of the cutting blade (6), that the seating edge (31) rests against the cutting blade (6) in the entire area of the root (32) of the cutting teeth (30), and that relative abutting engagement of the cutting blade (6) and the cutting comb (5) is accomplished by deformation of the seating edge (31) and the cutting blade (6) by means of the force the pressure spring (8) exerts through the carrier body (7) on the seating edge (31) and on the cutting blade (6).

2. The long-hair trimming device as claimed in claim 1, characterized in that the seating edge (31) is formed integral with the carrier body (7).

3. The long-hair trimming device as claimed in any one of the preceding claims, characterized in that the cross-sectional profile of the seating edge (31) is of a triangular configuration.

4. The long-hair trimming device as claimed in any one of the preceding claims, characterized in that the seating edge (31), in extending in an elongation of the front side wall (34) of the carrier body (7), is provided on the upper side wall (33) thereof.

5. The long-hair trimming device as claimed in any one of the claims 1 to 3, characterized in that the seating edge (31) is arranged to protrude relative to the upper side wall (33) and the front side wall (34).

6. The long-hair trimming device as claimed in claim 1, characterized in that the seating edge (31) is both elastically and plastically deformable.

7. The long-hair trimming device as claimed in claim 1, characterized in that the cutting blade (6) has a low moment of resistance in the direction of action of the pressure springs (8).

## Revendications

1. Tondeuse pour rasoir à sec comprenant un peigne de cisaillement (5) agencé de manière fixe sur un boîtier (2), une surface d'appui (25) pour la surface d'appui (24) d'une lame (6), qui par au moins un élément d'entraînement (18) est couplée à un corps de support (7) entraînable par un organe d'entraînement (10), et au moins un ressort de pressage (8) qui prend appui, d'une part, sur le corps de support (7) et, d'autre part, sur le boîtier (2), caractérisée en ce qu'un bord d'appui (31) faisant faiblement saillie, constitué d'une matière plastique et présentant un profil en section transversale qui s'amincit vers la lame (6) est prévu sur le corps de support (7) du côté adjacent aux dents de coupe (30) de la lame (6), en ce que le bord d'appui (31) est en appui sur la lame (6) sur toute la zone de la base (32) des dents de coupe (30) et en ce que, par une déformation du bord d'appui (31) et de la lame (6) au moyen de la force de pressage exercée par le ressort de pressage (8) sur le bord d'appui (31) et sur la lame (6) par l'intermédiaire du corps de support (7), l'appui de la lame (6) sur le peigne de cisaillement (5) est réalisé.

2. Tondeuse suivant la revendication 1, caractérisée en ce que le bord d'appui (31) est moulé sur le corps de support (7).

3. Tondeuse suivant l'une des revendications précédentes, caractérisée en ce que le profil en section transversale du bord d'appui (31 ) est réalisé sous une forme triangulaire.

4. Tondeuse suivant l'une des revendications précédentes, caractérisée en ce que le bord d'appui (31) est prévu sur la paroi supérieure (33) du corps de support (7), de façon qu'il s'étende dans le prolongement de la paroi latérale avant (34) de ce dernier.

5. Tondeuse suivant l'une des revendications 1 à 3, caractérisée en ce que le bord d'appui (31) est réalisé de manière à faire saillie au-delà de la paroi supérieure (33) et de la paroi latérale avant (34).

6. Tondeuse suivant la revendication 1, caractérisée en ce que le bord d'appui (31) est déformable aussi bien élastiquement que plastiquement.

7. Tondeuse suivant la revendication 1, caractérisée en ce que la lame (6) présente un faible moment de résistance dans le sens du pressage des ressorts de pressage (8).
